# EUROPÄISCHE PATENTSCHRIFT

(11) **EP 3 590 618 B1**
(45) Veröffentlichungstag und Bekanntmachung des Hinweises auf die Patenterteilung: **15.12.2021**
(21) Anmeldenummer: 19183911.7
(22) Anmeldetag: 02.07.2019
(51) Int. Cl.: B21C 37/08

(54) **VERFAHREN ZUR HERSTELLUNG EINES HÜLLROHRS, HÜLLROHR HERGESTELLT NACH DEM VERFAHREN, SOWIE TELESKOPROHR MIT EINEM DERARTIGEN HÜLLROHR**
METHOD FOR MANUFACTURING A CLADDING TUBE, CLADDING TUBE PRODUCED BY THE METHOD, AND TELESCOPIC TUBE COMPRISING SUCH A CLADDING TUBE
PROCÉDÉ DE FABRICATION D'UN TUBE DE GAINAGE, TUBE DE GAINAGE FABRIQUÉ SELON LEDIT PROCÉDÉ AINSI QUE TUBE TÉLESCOPIQUE DOTÉ D'UN TEL TUBE DE GAINAGE

(30) Priorität: 02.07.2018 DE 102018115975
(43) Veröffentlichungstag der Anmeldung: 08.01.2020
(73) Patentinhaber: Welser Profile Austria GmbH, 3341 Ybbsitz (AT)
(72) Erfinder: Heigl, Paul, 3345 Göstling/Ybbs (AT); Schachinger, Harald, 3340 Waidhofen/Ybbs (AT); Pfisterer, Edwin, 3340 Waidhofen a.d. Ybbs (AT); Kerstan, Holger, 3364 Reinsberg (AT)
(74) Vertreter: Grünecker Patent- und Rechtsanwälte PartG mbB

(56) Entgegenhaltungen:
- EP-A1- 1 207 002
- WO-A1-2018/056886
- DE-A1- 2 210 006
- GB-A- 2 486 788
- JP-B1- S4 937 624
- US-A- 5 860 204

## Beschreibung

Die Erfindung bezieht sich auf ein Verfahren zur Herstellung eines Hüllrohrs aus einem Blech. Dabei weist das Hüllrohr einen ins Innere des Hüllrohrs weisenden Vorsprung auf, wobei der Vorsprung nach Art einer Verdrehsicherung für ein Einschubrohr wirkt, wobei das Blech einen ersten Längsrand und einen zweiten Längsrand aufweist, wobei der erste und zweite Längsrand parallel zur Längsausrichtung des Blechs sind, wobei der erste Längsrand zu einem ersten Umschlag mit einer ersten Umschlagkante und der zweite Längsrand zu einem zweiten Umschlag mit einer zweiten Umschlagkante gebogen wird, wobei das Blech derart gebogen wird, dass der erste Umschlag und der zweite Umschlag innerhalb des Hüllrohr liegen, wobei die erste Umschlagkante und die zweite Umschlagkante in direktem Kontakt stehen, wobei die erste Umschlagkante und die zweite Umschlagkante miteinander verschweißt werden, sodass der erste Umschlag und der zweite Umschlag zusammen den Vorsprung bilden, wobei die Längsränder um 180° umgebogen werden, sodass die Umschläge jeweils an der späteren Innenseite des Hüllrohrs anliegen, wobei die Längsränder derart umgebogen werden, dass die Umschlagkante, nach Umformen des Blechs zu dem Hüllrohr und vor dem Verschweißen der beiden Umschlagkanten, eine der jeweils anderen Umschlagkante zugewandte Stirnseite aufweist, die bezogen auf die Achse des Hüllrohrs radial verläuft und mit einem ersten Radius in den Außenumfang des Hüllrohrs, und mit einem zweiten Radius in den Innenumfang des Hüllrohrs übergeht, wobei zumindest der erste Radius kleiner ist als die Blechdicke D des Blechs. Die Umschlagkante bildet die Falzkante des Umschlags. Sie bildet nach erfolgter Umbiegung sozusagen die neue Außenkante des jeweiligen Randes.

Hüllrohre werden in Kombination mit Einschubrohren als Teleskoprohre verwendet. Dabei weißt ein Einschubrohr einen äußeren Durchmesser auf, welcher dem inneren Durchmesser des Hüllrohrs entspricht, sodass das Einschubrohr in das Hüllrohr eingesetzt werden kann, und gegenüber diesem verschiebbar ist. Das so gebildete Teleskoprohr ist in seiner Länge verstellbar, und ist durch weitere Hüllrohre erweiterbar, wobei das vorherige Hüllrohr ein Einschubrohr für das umschließende Hüllrohr bildet.

Ein Verfahren zur Herstellung eines Hühlrohrs ist unter anderem aus DE 2 210 006 A1 bekannt. Verfahren dieser Art zur Herstellung von rohrförmigen Teleskopstäben verwendet. Jedoch erfordert das zur Bereitstellung einer Verdrehsicherung für das Hüllrohr verwendete Verfahren des Fließdrückens einen zusätzlichen Herstellungsschritt, und führt durch die lokale Materialschwächung zu einer geringeren Stabilität des Hüllrohres.

Ein Verfahren entsprechend dem Oberbegriff des unabhängigen Anspruchs 1 ist aus der WO2018/056886 A1 bekannt.

Gegenstand der vorliegenden Erfindung ist die Bereitstellung eines Verfahrens zur Herstellung eines Hüllrohres mit einer Verdrehsicherung aus einem Blech, welches einfach in der Herstellung ist und eine hohe Stabilität aufweist.

Die Aufgabe wird gelöst durch die Merkmale des unabhängigen Anspruchs 1. Demnach liegt bei einem Verfahren gemäß dem Oberbegriff des unabhängigen Anspruchs 1 dann eine erfindungsgemäße Lösung der Aufgabe vor, wenn die Umschlagkanten mittels induktivem Hochfrequenzschweißen miteinander verschweißt werden, wobei der erste Radius R1 kleiner ist als die Hälfte der Blechdicke D und der zweite Radius R2 größer ist als der erste Radius R1, wobei in das Blech vor oder während des Umbiegens der Längsränder eine Rille im Bereich der späteren Umschlagkante, insbesondere im Bereich des ersten Radius R1, eingewalzt wird und/oder der Längsrand bis zur späteren Umschlagkante auf eine geringere Dicke ausgedünnt wird, wobei die geringere Dicke des ausgedünnten Längsrandes zwischen 50% und 80% der Blechdicke D beträgt.

Durch das Bereitstellen einer Verdrehsicherung durch die nach innen gebogenen Umschläge kann auf einen zusätzlichen Herstellungsschritt des Fließdrückens oder den Einsatz eines zusätzlichen Materialstreifens zu diesem Zweck verzichtet werden, und die Herstellung vereinfacht werden. Außerdem kann durch Verschweißen der ersten Umschlagkante mit der zweiten Umschlagkante eine dickere und stabilere Verschweißung bereitgestellt werden, als durch das direkte Verschweißen zweier Längsränder.

Bei dem Blech handelt es sich vorzugsweise um ein reines Metallblech ohne Kunststoffbeschichtung oder dergleichen. Verschweißt wird jedenfalls das Grundmaterial des Blechs. Weiter vorzugsweise handelt es sich bei dem Blech um ein Stahlblech.

Zusammen mit dem Nachinnenbiegen der Umschläge kann durch das HF-Schweißverfahren eine besonders hohe Oberflächengüte und Stabilität der Verschweißung erreicht werden.

Vorteilhafte Ausführungsformen der vorliegenden Erfindung sind Gegenstand der Unteransprüche.

Erfindungsgemäß ist der erste Radius kleiner als die Hälfte der Blechdicke D, vorzugsweise kleiner als 10% der Blechdicke D, besonders bevorzugt kleiner als 2% der Blechdicke, und ganz besonders bevorzugt ist der erste Radius so klein, dass an dieser Stelle eine scharfe Kante besteht. Der zweite Radius ist dabei erfindungsgemäßgrößer als der erste Radius und beträgt vorzugsweise mehr als 30% der Blechdicke D. Um eine derartige Geometrie mit einem besonders kleinen ersten Radius zu erreichen und die Längsränder mit möglichst geringer Schädigung um 180° umbiegen zu können, wird in das Blech vor oder während des Umbiegens der Längsränder eine Rille im Bereich der späteren Umschlagkante, insbesondere im Bereich des ersten Radius, eingewalzt, wobei die Rille in die dem späteren ersten Radius gegenüberliegende Seite des Blechs eingebracht wird, und/oder der Längsrand wird bis zur späteren Umschlagkante auf eine geringere Dicke ausgedünnt. Die geringere Dicke des ausgedünnten Längsrandes beträgt zwischen 50% und 80% der Blechdicke D. Weiter vorzugsweise verläuft die Stirnseite zwischen dem ersten Radius und dem zweiten Radius gerade, so dass die Stirnseiten der beiden Umschlagkanten beim Verschweißen zumindest teilweise flächig in Kontakt gebracht werden können.

Dies hat wie oben bereits erwähnt den Vorteil, dass die Längsränder mit möglichst geringer Schädigung um 180° umgebogen werden können. Zudem ist es dadurch möglich, die Umschlagkanten vor dem Verschweißen am Außenumfang scharfkantig zu stauchen und die Umschlagkanten anschließend bruchfrei zu verschweißen.

Gemäß einer weiteren besonders bevorzugten Ausführungsform der vorliegenden Erfindung umfasst der Schritt des Hochfrequenzschweißens die Verwendung eines Impederkerns. Insbesondere wird ein Stab aus ferritischem Material im Bereich der Induktionsspule im inneren des Hüllrohrs gehalten, wobei der Wärmeeintrag weiter auf die zu verschweißenden Kanten konzentriert werden kann.

Gemäß einer weiteren Ausführungsform der vorliegenden Erfindung umfasst die Herstellung des Hüllrohrs einen zusätzlichen Schritt des Nachbearbeitens einer durch das Verschweißen gebildeten Schweißnaht, sodass die Schweißnaht weder eine Nahtüberhöhung noch eine Nahtunterwölbung aufweist. Dadurch kann eine besonders hohe Oberflächenqualität im Bereich der Schweißnaht sichergestellt werden. Die Umschlagkanten werden beim Verschweißen vorzugsweise derart aufeinander gepresst, dass am Außenumfang des Hüllrohrs eine Schweißnahtüberhöhung entsteht, die unmittelbar nach dem Verschweißen im noch heißen Zustand abgehobelt wird, um eine hohe Oberflächenqualität zu erreichen. Das Abhobeln der Schweißnahtüberhöhung erfolgt bevorzugt in der Linie in einem Abstand von 500 mm bis 700 mm zum Schweißpunkt. Dadurch wird eine besonders wirtschaftliche Fertigung erreicht. Diese Ausführungsform trägt außerdem zu einer schnellen Fertigung des Hüllrohrs bei. Durch das oben beschriebene Stauchen der Umschlagkanten vor dem Schweißvorgang müssen die Umschlagkanten beim Verschweißen nicht so stark zusammengepresst bzw. gestaucht werden, um insbesondere am Außenumfang eine saubere Schweißnaht sowie, nach Abhobeln der Schweißnahtüberhöhung, eine hohe Oberflächengüte zu erreichen. Dadurch wird auch die Rissgefahr verringert.

Gemäß einer alternativen Ausführungsform der vorliegenden Erfindung beträgt die Breite einer durch das Verschweißen gebildeten Schweißnaht zumindest das Einfache einer Dicke des Blechs, beträgt jedoch höchstens das Dreifache einer Dicke des Blechs.

Gemäß einer weiteren bevorzugten Ausführungsform der vorliegenden Erfindung werden der erste und zweite Umschlag um 180° gebogen, wobei der erste und der zweite Umschlag an der Innenseite des Hüllrohrs anliegen. Dadurch kann die Steifigkeit und das Flächenträgheitsmoment des Hüllrohrs weiter gesteigert werden. Insbesondere kann durch den elektrischen Kontakt zwischen den Umschlägen und dem Hüllrohr die Wirkung der Wirbelströme und damit des Wärmeeintrags auf die zu verschweißenden Kanten durch den Schritt des Hochfrequenzschweißens verbessert werden.

Weiter vorzugsweise betragen eine erste Breite des ersten Umschlags senkrecht zur Längserstreckung des Hüllrohrs und eine zweite Breite des zweiten Umschlags senkrecht zur Längserstreckung des Hüllrohrs jeweils zumindest das Doppelte der Blechdicke D des Blechs und vorzugsweise höchstens das Vierfache der Blechdicke D des Blechs. Dadurch kann insbesondere der unmittelbar an die Schweißnaht angrenzende Bereich des Trägerprofils verstärkt werden.

Gemäß einer weiteren bevorzugten Ausführungsform weist eine durch das Verschweißen gebildete Schweißnaht keine Wurzelüberhöhung gegenüber dem Vorsprung auf. Dadurch wird das problemlose Einsetzen eines Einschubrohrs in das Hüllrohrs sichergestellt. Das Nichtvorhandensein einer Wurzelüberhöhung kann insbesondere dadurch erreicht werden, dass der innen gelegene zweite Radius der Umschlagkanten größer ist als der am Außenumfang gelegene erste Radius,

Die vorliegende Erfindung stellt auch ein Hüllrohr, welches durch ein Verfahren nach einem der vorhergehenden Ansprüche aus einem Blech hergestellt ist, bereit.

Außerdem stellt die vorliegende Erfindung ein Teleskoprohr mit einem Hüllrohr und einem Einschubrohr bereit, wobei das Einschubrohr in das Hüllrohr einsetzbar ist und gegenüber dem Hüllrohr verschiebbar ist, wobei das Einschubrohr zumindest eine längsseitig entlang einer Außenseite des Einschubrohrs verlaufende Nut aufweist, wobei das Hüllrohr zumindest einen längsseitig entlang einer Innenseite des Hüllrohrs verlaufenden Vorsprung aufweist, wobei die Nut und der Vorsprung nach Art einer Verdrehsicherung zusammenwirken, wobei das Hüllrohr durch ein Verfahren nach einem der vorhergehenden Ansprüche aus einem Blech hergestellt ist.

Ausführungsbeispiele der vorliegenden Erfindung werden im Folgenden anhand von Zeichnungen näher erläutert.

Es zeigen:
- Figur 1:: einen Querschnitt eines durch ein erfindungsgemäßes Verfahren hergestellten Hüllrohrs 1.
- Figur 2:: einen detaillierten Querschnitt einer Schweißnaht 2 eines durch ein erfindungsgemäßes Verfahren hergestellten Hüllrohrs 1.
- Figur 3:: ein erfindungsgemäßes Teleskoprohr 20 mit einem erfindungsgemäßen Hüllrohr1 und einem Einschubrohr 18,
- Figur 4:: eine Detailansicht eines der beiden Längsränder im Querschnitt vor dem Umbiegen mit einer eingewalzten Rille,
- Figur 5:: die Detailansicht aus Figur 4 mit einem ausgedünnten Randbereich anstatt einer eingewalzten Rille,
- Figur 6:: die Detailansicht aus Figur 5 nach dem Umbiegen des Längsrands,
- Figur 7:: die Detailansicht aus Figur 6 nach dem Verscheißen der Umschlagkanten, und
- Figur 8:: die Detailansicht aus Figur 7 nach dem Abhobeln der Schweißnahtüberhöhung.

Das in Figur 1 gezeigte Hüllrohr 1 wird aus einem Blech 10, insbesondere einem Blechstreifen geformt, wobei das Blech 10 einen ersten um 180° gebogenen Umschlag 3 mit einer ersten Umschlagkante 5 und einen zweiten um 180° gebogenen Umschlag 4 mit einer zweiten Umschlagkante 6 aufweist. Durch Biegen parallel zur Längserstreckung des Blechs 10, und somit parallel zum ersten Längsrand 7 und dem zweiten Längsrand 8, wird das Blech 10 in die Form des Hüllrohrs 1 gebracht, wobei die erste Umschlagkante 5 und die zweite Umschlagkante 6 des geformten Blechs 10 aneinander liegen. Der zwischen der ersten Umschlagkante 5 und der zweiten Umschlagkante 6 liegende Bereich des Blechs 10 bildet somit ein Hüllblech 11 des Hüllrohrs 1. Die Umschläge 3 und 4 werden dabei derart nach innen gebogen, dass der erste Längsrand 7 und der zweite Längsrand 8 innerhalb des Hüllrohrs 1 liegen. Das Biegen und die Mittel zu dessen Durchführung sind bereits bekannt und werden hier nicht näher beschrieben.

Die Umschläge 3 und 4 sind durch das 180°-Biegen fest an das Hüllblech 11 des Hüllrohrs 1 gepresst, sodass die Umschläge 3 und 4 mit dem Hüllblech 11 einen doppelwandigen Bereich des Hüllrohrs 1 bilden. Dabei weißt der erste Umschlag 3 eine erste Breite 13 senkrecht zur Längserstreckung des Hüllrohrs 1 und der zweite Umschlag 4 eine zweite Breite 14 senkrecht zur Längserstreckung des Hüllrohrs 1 auf, wobei die erste Breite 13 und die zweite Breite 14 jeweils zumindest das Doppelte einer Dicke des Blechs 10 betragen.

Im Schritt des Hochfrequenzverschweißens wird das Hüllrohr 1 kontinuierlich durch zumindest eine mit Wechselstrom durchflossene Induktionsspule geführt, wobei zwischen der ersten Umschlagkante 5 und der zweiten Umschlagkante 6 ein Spalt vorliegt, welcher nach Durchgang durch die Induktionsspule durch Aneinanderpressen der ersten Umschlagkante 5 und der zweiten Umschlagkante 6 geschlossen wird. Dabei wird das Hüllrohr 1 durch Profilrollen zusammengepresst, sodass das auf eine Schweißtemperatur erhitzte Material der Umschlagkanten 5 und 6 zu einer Schweißnaht 2 zusammengeschweißt wird.

Wie in Figur 2 zu sehen ist, beträgt die Breite 15 der Schweißnaht 2 dabei in etwa das Doppelte der Dicke des Blechs 10, sodass die Umschlagkanten 5 und 6 über ihre gesamte Dicke miteinander verschweißt sind, die Umschläge 3 und 4 selbst jedoch im Wesentlichen nicht mit dem Hüllblech 11 verschweißt sind. Die Mittel zur Durchführung des Hochfrequenzschweißens sind bereits bekannt und werden nicht näher beschrieben.

Durch das Verschweißen bilden der erste Umschlag 3 und der zweite Umschlag 4 gemeinsam einen ins Innere 12 des Hüllrohrs 1 ragenden Vorsprung 9, welcher als Verdrehsicherung für ein Einschubrohr 20 wirkt. Dabei steht die Wurzel 17 der Schweißnaht 2 nicht über den durch die Umschläge 3 und 4 gebildeten Vorsprung 9 hinaus, sodass die Schweißnaht 2 keine Wurzelüberhöhung aufweist. Durch einen anschließenden Schritt einer mechanischen Nachbearbeitung der Schweißnaht 2 durch einen Schritt des Schabens oder Hobelns, wird die Oberflächenqualität des Hüllrohrs weiter verbessert, sodass eine Nahtüberhöhung 16 entfernt wird.

Wie in Figur 3 gezeigt, bildet das Hüllrohr 1 zusammen mit einem Einschubrohr 18 ein Teleskoprohr 20. Dabei greift der Vorsprung 9 des Hüllrohrs 1 in eine auf der Außenseite des Einschubrohrs 18 befindliche Nut 19, sodass der Vorsprung 9 als Verdrehsicherung für das Einschubrohr 18 wirkt. Das Einschubrohr 18 ist in das Hüllrohr 1 einsetzbar und gegenüber diesem verschiebbar.

Wie Figur 4 zeigt, wird vor oder während des Umbiegens der Längsränder in das Blech vorzugsweise eine Rille 21 im Bereich der späteren Umschlagkante eingewalzt, um die weitere Umformung zu erleichtern und die Rissgefahr zu reduzieren. Alternativ oder zusätzlich wird der Längsrand bis zur späteren Umschlagkante auf eine geringere Dicke ausgedünnt, so wie es Figur 5 zeigt. Die geringere Dicke beträgt vorzugsweise zwischen 50% und 80% der ursprünglichen Blechdicke D des Blechs 10. Der ausgedünnte Randbereich wird anschließend so umgeformt, wie es in Figur 6 dargestellt ist. Die entstandene Umschlagkante 5 weist, nach Umformen des Blechs zu dem Hüllrohr und vor dem Verschweißen der beiden Umschlagkanten, eine der jeweils anderen Umschlagkante 6 zugewandte Stirnseite auf, die bezogen auf die Achse des Hüllrohrs radial verläuft und mit einem ersten Radius R1 in den Außenumfang des Hüllrohrs, und mit einem zweiten Radius R2 in den Innenumfang des Hüllrohrs übergeht, wobei der erste Radius R1 bedeutend kleiner ist als die Blechdicke D des Blechs sowie der zweite Radius R2. Im Idealfall wird die Umschlagkante bei der Umformung derart gestaucht, dass der erste Radius R1 besonders klein ist und im Wesentlichen eine scharfe Kante ausbildet. Die der jeweils anderen Umschlagkante zugewandte Stirnseite verläuft zwischen dem ersten Radius R1 und dem zweiten Radius R2 im Wesentlichen gerade, so dass die beiden Umschlagkanten beim Verschweißen zumindest teilweise flächig in Kontakt gebracht werden können, was den Schweißvorgang wesentlich erleichtert und einen relativ geringen Anpressdruck beim Schweißen erfordert. Dadurch kann die Rissgefahr reduziert werden.

Wie Figur 7 zeigt, entsteht beim Verschweißen am Außenumfang dennoch eine gewisse Schweißnahtüberhöhung 16, was auch gewünscht ist, da diese Schweißnahtüberhöhung 16, wie Figur 8 zeigt, in einem unmittelbar an den Schweißvorgang anschließenden Hobelschritt im noch heißen Zustand abgehobelt werden kann, um eine besonders hohe Maßhaltigkeit und Oberflächengüte zu erzielen. Am Innenumfang entsteht zwar auch eine gewisse Überhöhung 17, die jedoch aufgrund des relativ großen zweiten Radius R2 nicht über den Vorsprung 9 hinaussteht und daher keiner weiteren Nachbehandlung bedarf.

## Patentansprüche

1. Verfahren zur Herstellung eines Hüllrohrs (1) aus einem Blech (10), wobei das Hüllrohr (1) einen ins Innere (12) des Hüllrohrs (1) weisenden Vorsprung (9) aufweist, wobei der Vorsprung (9) nach Art einer Verdrehsicherung für ein Einschubrohr (18) wirkt, wobei das Blech (10) einen ersten Längsrand (7) und einen zweiten Längsrand (8) aufweist, wobei der erste (7) und zweite (8) Längsrand parallel zur Längsausrichtung des Blechs (10) sind, wobei der erste Längsrand (7) zu einem ersten Umschlag (3) mit einer ersten Umschlagkante (5) und der zweite Längsrand (8) zu einem zweiten Umschlag (4) mit einer zweiten Umschlagkante (6) gebogen wird, wobei das Blech (10) derart gebogen wird, dass der erste Umschlag (3) und der zweite Umschlag (4) innerhalb des Hüllrohrs (1) liegen, wobei die erste Umschlagkante (5) und die zweite Umschlagkante (6) in direktem Kontakt stehen, wobei die erste Umschlagkante (5) und die zweite Umschlagkante (6) miteinander verschweißt werden, sodass der erste Umschlag (3) und der zweite Umschlag (4) zusammen den Vorsprung (9) bilden, wobei die Längsränder (7, 8) um 180° umgebogen werden, sodass die Umschläge (3, 4) jeweils an der späteren Innenseite des Hüllrohrs (1) anliegen, wobei die Längsränder (7, 8) derart umgebogen werden, dass die Umschlagkante (5, 6), nach Umformen des Blechs (10) zu dem Hüllrohr und vor dem Verschweißen der beiden Umschlagkanten (5, 6), eine der jeweils anderen Umschlagkante (5, 6) zugewandte Stirnseite aufweist, die bezogen auf die Achse des Hüllrohrs (1) radial verläuft und mit einem ersten Radius R1 in den Außenumfang des Hüllrohrs, und mit einem zweiten Radius R2 in den Innenumfang des Hüllrohrs übergeht, wobei zumindest der erste Radius R1 kleiner ist als die Blechdicke D des Blechs (10), **dadurch gekennzeichnet, dass** die Umschlagkanten (5, 6) mittels induktivem Hochfrequenzschweißen miteinander verschweißt werden, wobei der erste Radius R1 kleiner ist als die Hälfte der Blechdicke D und der zweite Radius R2 größer ist als der erste Radius R1, und dass in das Blech (10) vor oder während des Umbiegens der Längsränder (7, 8) eine Rille (21) im Bereich der späteren Umschlagkante (5, 6), insbesondere im Bereich des ersten Radius R1, eingewalzt wird und/oder der Längsrand (7, 8) bis zur späteren Umschlagkante (5, 6) auf eine geringere Dicke ausgedünnt wird, wobei die geringere Dicke des ausgedünnten Längsrandes zwischen 50% und 80% der Blechdicke D beträgt.

2. Verfahren nach Anspruch 1, **dadurch gekennzeichnet, dass** der erste Radius R1 kleiner als 10% der Blechdicke D ist.

3. Verfahren nach Anspruch 1 oder 2, **dadurch gekennzeichnet, dass** der zweite Radius R2 mehr als 30% der Blechdicke D beträgt.

4. Verfahren nach einem der Ansprüche 1 bis 3, **dadurch gekennzeichnet, dass** die Stirnseite zwischen dem ersten Radius R1 und dem zweiten Radius R2 gerade verläuft, so dass die Stirnseiten der beiden Umschlagkanten (5, 6) beim Verschweißen zumindest teilweise flächig in Kontakt gebracht werden können.

5. Verfahren nach Anspruch 1, **dadurch gekennzeichnet, dass** der Schritt des Hochfrequenzschweißens die Verwendung eines Impederkerns umfasst.

6. Verfahren nach einem der Ansprüche 1 bis 5, **dadurch gekennzeichnet, dass** die Umschlagkanten (5, 6) beim Verschweißen derart aufeinander gepresst werden, dass am Außenumfang des Hüllrohrs (1) eine Schweißnahtüberhöhung (16) entsteht, die unmittelbar nach dem Verschweißen im noch heißen Zustand abgehobelt wird.

7. Verfahren nach Anspruch 6, **dadurch gekennzeichnet, dass** das Abhobeln der Schweißnahtüberhöhung (16) in der Linie in einem Abstand von 500 mm bis 700 mm zum Schweißpunkt erfolgt.

8. Verfahren nach Anspruch 1, **dadurch gekennzeichnet, dass** eine erste Breite (13) des ersten Umschlags (3) senkrecht zur Längserstreckung des Hüllrohrs (1) und eine zweite Breite (14) des zweiten Umschlags (4) senkrecht zur Längserstreckung des Hüllrohrs (1) jeweils zumindest das Doppelte der Blechdicke D des Blechs (10) und vorzugsweise höchstens das Vierfache der Blechdicke D des Blechs (10) betragen.

9. Verfahren nach einem der Ansprüche 1 bis 4, **dadurch gekennzeichnet, dass** eine durch das Verschweißen gebildete Schweißnaht (2) keine Wurzelüberhöhung (17) gegenüber dem Vorsprung (9) aufweist.

10. Hüllrohr (1) aus einem Blech (10) hergestellt, wobei das Hüllrohr (1) einen Vorsprung (9) aufweist, wobei der Vorsprung (9) nach Art einer Verdrehsicherung für ein Einschubrohr (18) wirkt, wobei das Blech (10) einen ersten Längsrand (7) und einen zweiten Längsrand (8) aufweist, wobei der erste Längsrand (7) zu einem ersten Umschlag (3) mit einer ersten Umschlagkante (5) und der zweite Längsrand (8) zu einem zweiten Umschlag (4) mit einer zweiten Umschlagkante (6) gebogen ist, wobei das Blech (10) derart gebogen ist, dass der erste Umschlag (3) und der zweite Umschlag (4) innerhalb des Hüllrohr (1) sind, wobei die erste Umschlagkante (5) und die zweite Umschlagkante (6) in direktem Kontakt sind, wobei die erste Umschlagkante (5) und die zweite Umschlagkante (6) miteinander verschweißt sind, sodass der erste Umschlag (3) und der zweite Umschlag (4) zusammen den Vorsprung (9) bilden, **dadurch gekennzeichnet, dass** das Hüllrohr (1) durch ein Verfahren nach einem der Ansprüche 1 bis 9 hergestellt ist.

11. Teleskoprohr (20) mit einem Hüllrohr (1) und einem Einschubrohr (18), wobei das Einschubrohr (18) in das Hüllrohr (1) einsetzbar ist und gegenüber dem Hüllrohr (1) verschiebbar ist, wobei das Einschubrohr (18) zumindest eine längsseitig entlang einer Außenseite des Einschubrohrs (18) verlaufende Nut (19) aufweist, wobei das Hüllrohr (1) zumindest einen längsseitig entlang einer Innenseite des Hüllrohrs (1) verlaufenden Vorsprung (9) aufweist, wobei die Nut (19) und der Vorsprung (9) nach Art einer Verdrehsicherung zusammenwirken, **dadurch gekennzeichnet, dass** das Hüllrohr (1) durch ein Hüllrohr nach Anspruch 10 gebildet ist.

## Claims

1. A method for manufacturing a sheathing tube (1) from a metal sheet (10), the sheathing tube (1) having a projection (9) facing the interior (12) of the sheathing tube (1), wherein the projection (9) acts as an anti-rotation element for an insertion tube (18), the metal sheet (10) has a first longitudinal edge (7) and a second longitudinal edge (8), wherein the first (7) and second (8) longitudinal edges are parallel to the longitudinal orientation of the metal sheet (10), the first longitudinal edge (7) is bent to a first seam (3) with a first seam edge (5) and the second longitudinal edge (8) is bent to a second seam (4) with a second seam edge (6), wherein the metal sheet (10) is bent so that the first seam (3) and the second seam (4) are located inside the sheathing tube (1), the first seam edge (5) and the second seam edge (6) being in direct contact, wherein the first seam edge (5) and the second seam edge (6) are welded together so that the first seam (3) and the second seam (4) cooperate to form the projection (9), the longitudinal edges (7, 8) are bent through 180° so that the seams (3, 4) each abut against the side which is to become the inner side of the sheathing tube (1), the longitudinal edges (7, 8) are bent over so that after the metal sheet (10) has been formed into the sheathing tube and before the two seam edges (5, 6) are welded together, the seam edge (5, 6) has an end face facing the respective other seam edge (5, 6) which runs radially with respect to the axis of the sheathing tube (1) and merges with a first radius R1 into the outer circumference of the sheathing tube, and with a second radius R2 into the inner circumference of the sheathing tube, at least the first radius R1 being smaller than the sheet thickness D of the metal sheet (10), **characterized in that** the seam edges (5, 6) are welded together by means of inductive high-frequency welding, the first radius R1 being smaller than half the sheet thickness D and the second radius R2 being larger than the first radius R1, and **in that** a notch (21) is rolled into the metal sheet (10) in the region of the intended seam edge (5, 6), in particular in the region of the first radius R1, before or during the bending of the longitudinal edges (7, 8), and/or the longitudinal edge (7, 8) is thinned to a smaller thickness up to the intended seam edge (5, 6), the smaller thickness of the thinned longitudinal edge being between 50% and 80% of the sheet thickness D.

2. The method according to claim 1, **characterized in that** the first radius R1 is smaller than 10% of the sheet thickness D.

3. The method according to claim 1, **characterized in that** the second radius R2 is larger than 30% of the sheet thickness D.

4. The method according to any one of claims 7 to 3, **characterized in that** the end face extends linearly between the first radius R1 and the second radius R2, so that during welding the end faces of the two seam edges (5, 7) can be brought at least partially into surface contact.

5. The method according to claim 1, **characterized in that** the step of high frequency welding comprises using an impeder core.

6. The method according to any one of claims 1 to 5, **characterized in that** the seam edges (5, 6) are pressed together during welding so that a weld reinforcement (16) is produced on the outer circumference of the sheathing tube (1) which is planed off while still warm immediately after welding.

7. The method according to claim 6, **characterized in that** the planing off the weld reinforcement (16) is carried out following a line at a distance of 500 mm to 700 mm from the welding spot.

8. The method according to claim 1, **characterized in that** a first width (13) of the first seam (3) perpendicular to the longitudinal extension of the sheathing tube (1) and a second width (14) of the second seam (4) perpendicular to the longitudinal extension of the sheathing tube (1) are each at least twice the sheet thickness D of the metal sheet (10) and preferably at most four times the sheet thickness D of the metal sheet (10).

9. The method according to any one of claims 1 to 4, **characterized in that** a weld (2) formed by the welding has no root reinforcement (17) relative to the protrusion (9).

10. A sheathing tube (1) manufactured from a metal sheet (10), the sheathing tube (1) having a projection (9), wherein the projection (9) acts as an anti-rotation element for an insertion tube (18), the metal sheet (10) has a first longitudinal edge (7) and a second longitudinal edge (8), the first longitudinal edge (7) is bent to a first seam (3) with a first seam edge (5) and the second longitudinal edge (8) is bent to a second seam (4) with a second seam edge (6), wherein the metal sheet (10) is bent so that the first seam (3) and the second seam (4) are located inside the sheathing tube (1), the first seam edge (5) and the second seam edge (6) being in direct contact, wherein the first seam edge (5) and the second seam edge (6) are welded together so that the first seam (3) and the second seam (4) cooperate to form the projection (9), **characterized in that** the sheathing tube (1) is manufactured using a method according to any one of claims 1 to 9.

11. A telescopic tube (20) having a sheathing tube (1) and an insertion tube (18), the insertion tube (18) being insertable into the sheathing tube (1) and being displaceable relative to the sheathing tube (1), wherein the insertion tube (18) has at least one groove (19) extending longitudinally along an outer side of the insertion tube (18), the sheathing tube (1) has at least one projection (9) running longitudinally along an inner side of the sheathing tube (1), wherein the groove (19) and the projection (9) interact to form an anti-rotation device, **characterized in that** the sheathing tube (1) is formed by a sheathing tube according to claim 10.

## Revendications

1. Procédé de fabrication d'un tube de gainage (1) à partir d'une tôle (10), dans lequel le tube de gainage (1) présente une saillie (9) dirigée vers l'intérieur (12) du tube de gainage (1), dans lequel la saillie (9) agit à la manière d'un dispositif anti-rotation pour un tube d'insertion (18), dans lequel la tôle (10) présente un premier bord longitudinal (7) et un second bord longitudinal (8), dans lequel les premier (7) et second (8) bords longitudinaux sont parallèles à l'orientation longitudinale de la tôle (10), dans lequel le premier bord longitudinal (7) est plié afin d'obtenir un premier rabat (3) avec un premier bord de rabat (5) et le second bord longitudinal (8) est plié afin d'obtenir un second rabat (4) avec un second bord de rabat (6), dans lequel la tôle (10) est pliée de telle manière que le premier rabat (3) et le second rabat (4) se trouvent à l'intérieur du tube de gainage (1), dans lequel le premier bord de rabat (5) et le second bord de rabat (6) sont en contact direct, dans lequel le premier bord de rabat (5) et le second bord de rabat (6) sont soudés l'un à l'autre de sorte que le premier rabat (3) et le second rabat (4) forment ensemble la saillie (9), dans lequel les bords longitudinaux (7, 8) sont repliés à 180° de sorte que les rabats (3, 4) reposent respectivement sur la future face intérieure du tube de gainage (1), dans lequel les bords longitudinaux (7, 8) sont repliés de telle manière que le bord de rabat (5, 6), après formage de la tôle (10) afin d'obtenir le tube de gainage et avant le soudage des deux bords de rabat (5, 6), présente une face frontale, tournée vers l'autre bord de rabat (5, 6) respectif, qui s'étend de manière radiale par rapport à l'axe du tube de gainage (1) et rejoint la circonférence extérieure du tube de gainage en présentant un premier rayon R1 et rejoint la circonférence intérieure du tube de gainage en présentant un second rayon R2, dans lequel au moins le premier rayon R1 est inférieur à l'épaisseur de tôle D de la tôle (10), **caractérisé en ce que** les bords de rabat (5, 6) sont soudés l'un à l'autre au moyen d'un soudage par induction à haute fréquence, dans lequel le premier rayon R1 est inférieur à la moitié de l'épaisseur de tôle D et le second rayon R2 est supérieur au premier rayon R1, et **en ce qu'**une rainure (21) est imprimée dans la tôle (10) dans la région du futur bord de rabat (5, 6), en particulier dans la région du premier rayon R1, avant ou pendant le repliage des bords longitudinaux (7, 8), et/ou le bord longitudinal (7, 8) est aminci jusqu'au futur bord de rabat (5, 6) afin d'obtenir une épaisseur moindre, dans lequel l'épaisseur moindre du bord longitudinal aminci est comprise entre 50 % et 80 % de l'épaisseur de tôle D.

2. Procédé selon la revendication 1, **caractérisé en ce que** le premier rayon R1 est inférieur à 10 % de l'épaisseur de tôle D.

3. Procédé selon la revendication 1 ou 2, **caractérisé en ce que** le second rayon R2 est supérieur à 30 % de l'épaisseur de tôle D.

4. Procédé selon l'une quelconque des revendications 1 à 3, **caractérisé en ce que** la face frontale est rectiligne entre le premier rayon R1 et le second rayon R2, de sorte que les faces frontales des deux bords de rabat (5, 6) peuvent être mises en contact au moins partiellement à plat lors du soudage.

5. Procédé selon la revendication 1, **caractérisé en ce que** l'étape de soudage à haute fréquence comprend l'utilisation d'un impédeur.

6. Procédé selon l'une quelconque des revendications 1 à 5, **caractérisé en ce que** les bords de rabat (5, 6) sont pressés l'un contre l'autre lors du soudage de telle manière qu'une surélévation de cordon de soudure (16), arasée immédiatement après le soudage lorsqu'elle est encore chaude, est produite sur la circonférence extérieure du tube de gainage (1).

7. Procédé selon la revendication 6, **caractérisé en ce que** l'arasage de la surélévation de cordon de soudure (16) a lieu au sein de la ligne de production à une distance du point de soudure comprise entre 500 mm et 700 mm.

8. Procédé selon la revendication 1, **caractérisé en ce qu'**une première largeur (13) du premier rabat (3) perpendiculairement à l'extension longitudinale du tube de gainage (1) et une seconde largeur (14) du second rabat (4) perpendiculairement à l'extension longitudinale du tube de gainage (1) sont respectivement au moins égales à deux fois l'épaisseur de tôle (D) de la tôle (10) et de manière préférée au plus égales à quatre fois l'épaisseur de tôle (D) de la tôle (10).

9. Procédé selon l'une quelconque des revendications 1 à 4, **caractérisé en ce qu'**un cordon de soudure (2) formé par le soudage ne présente pas de surélévation de racine (17) par rapport à la saillie (9).

10. Tube de gainage (1) fabriqué à partir d'une tôle (10), dans lequel le tube de gainage (1) présente une saillie (9), dans lequel la saillie (9) agit à la manière d'un dispositif anti-rotation pour un tube d'insertion (18), dans lequel la tôle (10) présente un premier bord longitudinal (7) et un second bord longitudinal (8), dans lequel le premier bord longitudinal (7) est plié afin d'obtenir un premier rabat (3) avec un premier bord de rabat (5) et le second bord longitudinal (8) est plié afin d'obtenir un second rabat (4) avec un second bord de rabat (6), dans lequel la tôle (10) est pliée de telle manière que le premier rabat (3) et le second rabat (4) se trouvent à l'intérieur du tube de gainage (1), dans lequel le premier bord de rabat (5) et le second bord de rabat (6) sont en contact direct, dans lequel le premier bord de rabat (5) et le second bord de rabat (6) sont soudés l'un à l'autre de sorte que le premier rabat (3) et le second rabat (4) forment ensemble la saillie (9), **caractérisé en ce que** le tube de gainage (1) est fabriqué grâce à un procédé selon l'une quelconque des revendications 1 à 9.

11. Tube télescopique (20) comprenant un tube de gainage (1) et un tube d'insertion (18), dans lequel le tube d'insertion (18) peut être inséré dans le tube de gainage (1) et peut être déplacé par rapport au tube de gainage (1), dans lequel le tube d'insertion (18) présente au moins une rainure (19) s'étendant longitudinalement le long d'une face extérieure du tube d'insertion (18), dans lequel le tube de gainage (1) présente au moins une saillie (9) s'étendant longitudinalement le long d'une face intérieure du tube de gainage (1), dans lequel la rainure (19) et la saillie (9) coopèrent à la manière d'un dispositif anti-rotation, **caractérisé en ce que** le tube de gainage (1) est formé d'un tube de gainage selon la revendication 10.
